# FASCICULE DE BREVET EUROPEEN

(11) **EP 3 855 971 B1**
(45) Date de publication et mention de la délivrance du brevet: **10.07.2024**
(21) Numéro de dépôt: 19769835.0
(22) Date de dépôt: 23.09.2019
(51) Int. Cl.: A43B 3/34, A43C 15/16

(54) **CHAUSSURE A CRAMPONS INSTRUMENTEE**
INSTRUMENTIERTER SCHUH MIT STOLLEN
INSTRUMENTED SHOE WITH STUDS

(30) Priorité: 28.09.2018 FR 1858965
(43) Date de publication de la demande: 04.08.2021
(73) Titulaire: Ecole Polytechnique, 91128 Palaiseau Cedex (FR); Centre National de la Recherche Scientifique, 75794 Paris Cedex 16 (FR); RCF Rugby, 75008 Paris (FR)
(72) Inventeur: LABBE, Romain, 75014 PARIS (FR); BOUCHER, Jean-Philippe, 91300 MASSY (FR); BLANCHARD, Sylvain, 92290 CHATENAY-MALABRY (FR)
(74) Mandataire: Cabinet Nony
(86) Numéro de dépôt international: PCT/EP2019/075555
(87) Numéro de publication internationale: WO 2020/064647

(56) Documents cités:
- WO-A1-2011/028114
- WO-A1-2013/072260
- FR-A1- 2 864 883
- US-A1- 2007 261 271

## Description

La présente invention concerne la mesure des efforts s'exerçant sur une chaussure à crampons.

Un problème qui se pose, lorsque les mesures des efforts sont effectuées à l'aide de semelles instrumentées, est souvent le caractère invasif de la mesure, qui modifie les propriétés de la chaussure, par exemple la raideur ou l'épaisseur de la semelle, l'espace disponible pour le pied ou sa position. Cela rend alors la chaussure difficilement utilisable sur le terrain pour le jeu habituel. De plus, les chaussures instrumentées existantes ne permettent pas toujours de mesurer les contraintes suivant toutes les directions.

Le brevet US 6 182 381 décrit une semelle de chaussure de baseball équipée de platines de mesure d'efforts.

La demande US 2007/0261271 A1 décrit une semelle de chaussure à crampons munis de crampons déformables. La semelle comporte un circuit électronique qui comprend un capteur tel qu'un accéléromètre, et qui est agencé pour commander des actuateurs présents au sein des crampons, permettant de modifier leur forme.

La demande FR 2864883 A1 décrit un dispositif d'accrochage de crampon à une chaussure de sport.

La demande WO 2011/028114 A1 décrit une chaussure de sport à crampons munis de capteurs.

L'article DEVELOPMENT OF A METHOD FOR MEASURING HORIZONTAL FORCES IN SOCCER BOOTS STUDS DURING SKILLS PERFORMANCE A. C. Garcia et al. Institute of Biomechanics of Valencia. Spain August 1999 In Forth Symposium on Footwear Biomechanics décrit un crampon instrumenté comportant un axe sur lequel est vissée une pièce externe constituant l'enveloppe extérieure du crampon, avec interposition d'un joint d'étanchéité en mousse entre la face inférieure de la semelle et le bord supérieur de cette pièce. Quatre jauges de contraintes sont montées sur l'axe sur lequel la pièce constituant l'enveloppe du crampon est vissée, et reliées à un circuit de traitement. L'axe est maintenu du côté intérieur de la semelle par un écrou. Le joint doit être comprimé pour assurer sa fonction, avec l'inconvénient de générer des contraintes statiques qui entravent le déplacement de la pièce externe et nuisent à la précision de la mesure. Les forces de compression selon l'axe du crampon ne sont pas mesurées.

Il existe un besoin pour améliorer la connaissance des contraintes mécaniques traduisant l'interaction entre les chaussures d'un sportif et le terrain, et notamment disposer d'une chaussure instrumentée capable de mesurer avec précision les contraintes s'exerçant sur un crampon, notamment dans toutes les directions.

L'invention répond à ce besoin grâce à un crampon comportant :
- une embase de fixation à une semelle de chaussure à crampons, cette embase venant s'appliquer contre la face inférieure de la semelle,
- un corps de crampon, en définissant au moins partiellement la surface externe,
- une partie de liaison reliant le corps à l'embase de façon à permettre au corps de se déplacer relativement à l'embase sous l'effet d'un effort exercé sur le corps du crampon par le porteur de la chaussure,
- au moins un capteur sensible à un déplacement dudit corps et/ou à une déformation de la partie de liaison lors de ce déplacement.

L'invention permet de mesurer au moins une contrainte mécanique s'exerçant sur le crampon lors de l'évolution du sportif qui porte la chaussure, sans modifier le ressenti ou le confort de celui-ci.

La connaissance de cette contrainte peut être utilisée pour optimiser la forme des crampons. Elle peut aussi permettre de suivre l'état physique du sportif.

La présence de l'embase assure la fixation du crampon sans nécessité de prévoir un joint d'étanchéité comme dans l'art antérieur précité.

L'invention permet la mesure des efforts transmis entre les chaussures d'un sportif et le terrain au niveau des points d'accroche que constituent les crampons, suivant trois directions si on le souhaite, à savoir une direction confondue avec l'axe de chaque crampon et deux directions perpendiculaires à cet axe. Cela permet de remonter à la force résultante transmise par le point d'accroche ainsi que sa direction. Cette solution n'est pas invasive et l'invention permet, en respectant un pas de vis standard (par exemple celui de la norme World Rugby Régulation 12 BS 6366 :2011+A1 :2017 Septembre 2011 Spécification for studs for rugby football boots ou celle d'une marque de chaussures) pour la fixation du crampon à la semelle d'être adaptée à n'importe quelle chaussure à crampons.

L'invention peut mettre en oeuvre un système d'acquisition des données qui peut être interne ou externe à la chaussure, voire miniaturisé et directement intégré au crampon.

L'invention permet, si on le souhaite, de reprendre exactement les mêmes dimensions, forme externe et caractéristiques d'accroche que celles des crampons utilisés usuellement, ne modifiant pas le ressenti ou le confort de l'utilisateur. La structure d'un crampon selon l'invention, à savoir avec deux parties physiquement distinctes, dont une partie interne dédiée à la mesure et une partie externe en contact avec le terrain, permet à l'utilisateur de modifier les caractéristiques d'accroche sur le terrain en changeant la partie externe pour s'adapter aux conditions du terrain sans modifier la partie mesure.

Ainsi, de préférence, le corps du crampon est fixé de façon amovible sur la partie de liaison, notamment en étant vissé sur celle-ci. Cela peut permettre de monter facilement diverses formes de corps de crampon, et d'étudier l'incidence de celle-ci sur les efforts rencontrés lors du déplacement du porteur de la chaussure. Cela peut aussi permettre comme mentionné ci-dessus de choisir la forme du crampon répondant le mieux à un type de terrain ou de jeu, par exemple.

En variante, le corps du crampon est fixé sur la partie de liaison à l'aide d'un élément de fixation rapporté tel qu'une vis, cette dernière étant par exemple vissée dans un trou taraudé de la partie de liaison.

De préférence, le capteur est disposé sur la partie de liaison et réagit à une déformation de celle-ci.

Le crampon peut comporter trois capteurs disposés de façon à mesurer les contraintes exercées selon les axes x, y et z d'un repère orthonormé associé au crampon, l'axe z étant confondu avec l'axe longitudinal W du crampon. La partie de liaison étant de forme allongée selon l'axe z, les capteurs destinés à mesurer les contraintes selon les axes x et y sont de préférence constitués par des jauges de contraintes disposées sur la partie de liaison de façon à être déformées par une flexion de la partie de liaison, lesdites jauges étant de préférence plus proches de l'extrémité de la partie de liaison raccordée à l'embase que de l'extrémité de la partie de liaison raccordée au corps du crampon. Cela permet de bénéficier pour un effort donné d'une plus grande amplitude de déformation de la partie de liaison, et donc d'une meilleure sensibilité des jauges.

Le capteur destiné à mesurer la contrainte selon l'axe z peut être disposé sur la partie de liaison en étant plus proche de l'extrémité de celle-ci raccordée audit corps que de l'extrémité raccordée à l'embase.

De préférence, l'embase comporte un axe creux fileté vissé sur la semelle. L'axe creux permet le passage d'une connexion entre le ou les capteurs présents dans le crampon et un circuit d'acquisition qui est par exemple intégré à la semelle, par exemple dans son talon. L'axe creux peut ainsi être parcouru par au moins un câble électrique raccordé audit capteur.

De préférence, la partie de liaison comporte une partie cylindrique sur laquelle sont montés le ou les capteurs. Cette partie cylindrique peut être de section transversale circulaire ou non, par exemple polygonale, de préférence carrée.

La partie de liaison peut comporter une portion formant poutre, en acier. Cette portion formant poutre peut être constituée par la partie cylindrique précitée.

Dans un mode de réalisation préféré, la partie de liaison est de section transversale aplatie, notamment est en forme de lame. Une telle section aplatie confère une déformabilité accrue dans une direction perpendiculaire au plan d'aplatissement. Une telle disposition est ainsi particulièrement adaptée au cas où l'on cherche à mesurer les contraintes exercées selon une direction uniquement. Une partie de liaison en forme de lame peut ainsi facilement permettre, selon son orientation, de mesurer une contrainte exercée selon l'axe longitudinal de la semelle ou perpendiculairement à celui-ci.

On peut donner à la partie de liaison d'autres formes encore, notamment une dont le profil de la section transversale confère une déformabilité préférentielle dans une direction. La partie de liaison peut ainsi être évidée, et par exemple formée par deux montants parallèles réunis à leurs extrémités. Ces montants peuvent avoir la forme de deux lames parallèles par exemple. L'évidemment de la partie de liaison peut présenter des formes diverses, par exemple parallélépipédique. En section longitudinale, l'évidemment peut avoir une forme rectangulaire, une forme de huit ou oblongue.

La partie de liaison peut être agencée pour se déformer, lorsqu'une contrainte est exercée latéralement sur celle-ci, en formant une inflexion. La partie de liaison peut être équipée d'au moins deux capteurs disposés de part et d'autre de celle-ci au-dessus de l'inflexion et d'au moins deux autres capteurs disposés de part et d'autre de la partie de liaison au-dessous de l'inflexion. Ainsi, les mesures effectuées par les capteurs permettent de calculer directement la force responsable de la déformation, sans passer par le calcul du moment de la force. Une partie de liaison comportant deux lames parallèles espacées et réunies à leurs extrémités se déforme en formant une inflexion et convient ainsi tout particulièrement à une telle mesure. Lorsqu'une force est appliquée, la partie distale tend à se décaler latéralement de la partie proximale, les lames s'infléchissent.

L'embase peut être plus large au niveau de sa surface de contact avec la semelle que le corps au niveau de son bord supérieur. De préférence, l'embase présente une surface extérieure qui s'inscrit sensiblement dans la continuité de la surface extérieure du corps. En particulier, l'arête formée à la jonction entre la surface latérale de l'embase et la face inférieure de celle-ci tournée vers le corps peut être de diamètre supérieur à celui du bord supérieur du corps.

Dans un exemple de mise en oeuvre, le crampon comporte un circuit d'acquisition relié au(x) capteur(s) et de préférence une mémoire pour enregistrer des données provenant du ou des capteurs et/ou un système de transmission sans fil de ces données à un système informatique distant. Cela permet de concentrer toute l'électronique dans le crampon, lequel peut alors être fixé à une chaussure normale, dépourvue d'électronique.

Le crampon peut comporter au moins un câble électrique de liaison au circuit d'acquisition. Ce câble peut remonter vers la semelle au travers notamment de l'axe fileté précité, comme mentionné plus haut. En variante, au moins un câble électrique peut traverser l'embase sans pénétrer dans l'axe creux fileté, par exemple grâce à un passage réalisé au travers de l'embase qui est parallèle à l'axe fileté ou qui forme un coude à l'intérieur de l'embase, par exemple à angle droit, avec des parties respectivement parallèles à l'axe fileté et perpendiculaire à celui-ci. Le cas échéant, le câble quitte le crampon sans traverser la semelle.

L'invention a encore pour objet une chaussure à crampons, comportant au moins un crampon selon l'invention, tel que défini plus haut. La chaussure peut comporter, comme mentionné plus haut, un circuit d'acquisition relié audit capteur, notamment par un câble. Le circuit d'acquisition peut être disposé dans la semelle.

Le circuit d'acquisition peut comporter une mémoire pour enregistrer des données provenant dudit capteur et/ou un système de transmission sans fil de ces données à un système informatique distant.

La chaussure peut être une chaussure pour joueur de football ou de rugby, entre autres, l'invention s'appliquant à toute chaussure à crampons en général.

La chaussure peut ne comporter qu'un seul crampon selon l'invention, ou en variante plusieurs crampons, de préférence à l'avant et à l'arrière. De préférence, tous les crampons de la chaussure sont des crampons connectés selon l'invention.

La chaussure comporte avantageusement un premier crampon selon l'invention, dont la partie de liaison est agencée pour se déformer de façon privilégiée dans une première direction et un deuxième crampon selon l'invention, dont la partie de liaison est agencée pour se déformer de façon privilégiée dans une deuxième direction, différente de la première.

Par exemple, les parties de liaison des premier et deuxième crampons sont en forme de lame dont les plans d'aplatissement sont perpendiculaires entre eux. La première direction peut être sensiblement alignée avec l'axe longitudinal de la chaussure et la deuxième avec l'axe transversal.

Le premier crampon est par exemple situé sous le gros orteil et le deuxième crampon est par exemple situé sur le côté latéral extérieur, sensiblement au niveau des têtes métatarsiennes. La chaussure peut ne comporter que deux crampons instrumentés selon l'invention.

L'invention a encore pour objet un ensemble comportant une chaussure telle que définie ci-dessus et au moins un corps de crampon additionnel, pouvant être substitué à celui présent sur la partie de liaison et présentant par exemple un état de surface et/ou une forme différente et/ou un matériau différent.

L'utilisateur peut ainsi avoir à sa disposition une gamme de corps de crampons et choisir celui convenant le mieux à l'état ou à la nature du terrain par exemple, notamment terrain naturel, synthétique ou hybride, sec ou humide, ou aux conditions climatiques.

L'invention a encore pour objet un procédé d'acquisition de données représentatives d'au moins une contrainte mécanique s'exerçant sur les crampons d'une chaussure à crampons lorsque la chaussure est portée par une personne, dans lequel des données représentatives de ladite contrainte sont acquises à l'aide d'un crampon tel que défini plus haut.

Par exemple, les données sont comparées à des données de référence et l'on génère une information relative à un état de performance du joueur.

Au cours d'un match, on peut décider d'un changement de joueur ou du type de crampon, en s'aidant d'une telle information.

Ce changement peut s'effectuer par exemple afin de réduire le risque d'une blessure.

L'invention a encore pour objet un procédé de configuration d'une chaussure à crampons, dans lequel on procède à une acquisition de données à l'aide du procédé précité, l'on analyse ces données et l'on sélectionne une forme de crampon parmi plusieurs en fonction des données ainsi analysées.

L'invention a encore pour objet, selon un autre de ses aspects, indépendamment ou en combinaison avec ce qui précède, un crampon comportant une partie de fixation à fixer à la semelle, un corps définissant au moins partiellement la surface extérieure du crampon, en contact avec le terrain, et une partie de liaison reliant le corps à la partie de fixation, au moins deux capteurs pour mesurer les contraintes dans des directions x et y d'un repère associé au crampon, l'axe z étant confondu avec l'axe longitudinal du crampon, et un capteur pour mesurer les contraintes de compression selon l'axe z, ce capteur étant plus proche de l'extrémité distale du crampon, c'est-à-dire la plus éloignée de la semelle, que les deux autres capteurs. Cela permet, comme indiqué plus haut, d'avoir une bonne précision de mesure. Un tel crampon peut présenter par ailleurs tout ou partie des caractéristiques définies ci-dessus.

L'invention pourra être mieux comprise à la lecture de la description détaillée qui va suivre, d'exemples de mise en oeuvre non limitatif de celle-ci, et à l'examen du dessin annexé, sur lequel :
- la figure 1 représente en vue de côté un exemple de chaussure selon l'invention,
- la figure 2 illustre en vue de dessous des contraintes s'appliquant sur les crampons,
- la figure 3 représente isolément un crampon selon l'invention,
- la figure 4 est une coupe axiale schématique du crampon de la figure 3,
- la figure 5 est un schéma d'un exemple de voie de mesure,
- les figures 6a, 6b et 6c sont des coupes transversales suivant l'axe A-A de la figure 3,
- les figures 7 et 8 représentent des embases selon des variantes de réalisation de l'invention,
- la figure 9 illustre une variante de crampon,
- la figure 10 est une vue de dessous illustrant la disposition sur la semelle des crampons instrumentés dans une variante,
- la figure 11 représente un autre exemple de crampon selon l'invention,
- la figure 12 illustre la déformation subit par une partie de liaison évidée lors de l'application d'une force,
- les figures 13a, 13b et 13c illustrent des variantes de réalisation de la partie de liaison, et
- la figure 14 illustre un exemple de fixation d'un corp de crampon.

La chaussure 1 représentée sur les figures 1 et 2 comporte une semelle 2 équipée de crampons 3 dont l'un d'eux au moins est réalisé conformément à l'invention. Sur les figures 1 et 2 les crampons 3 sont représentés sous une forme simplifiée.

Cette chaussure 1 est par exemple destinée à la pratique du football ou du rugby.

Durant l'évolution de la personne qui porte la chaussure 1, les crampons 3 sont soumis à des contraintes mécaniques C, lesquelles peuvent se décomposer en une contrainte de cisaillement et une contrainte de compression.

On a représenté isolément un crampon 3 selon l'invention aux figures 3 et 4.

Sur la figure 3 on a représenté un repère orthonormé xyz associé au crampon 3, l'axe z étant confondu avec l'axe longitudinal W du crampon 3.

Le crampon 3 comporte une embase 10, par exemple métallique, ayant en partie supérieure un axe creux 11 fileté d'axe W, agencé pour se visser dans un logement correspondant prévu sur la semelle 2.

De préférence, le diamètre extérieur de l'axe 11 et le pas du filetage sont choisis de façon à pouvoir équiper d'un crampon selon l'invention une semelle standard d'une chaussure existante.

L'embase 10 peut aller en s'élargissant vers la semelle 2, comme illustré, et présenter une face supérieure 12 qui est plane et perpendiculaire à l'axe Z, à laquelle se raccorde l'axe 11, et une surface latérale 13 de forme arrondie, de préférence symétrique de révolution, par exemple en forme générale de portion de tore.

L'embase 10 peut présenter une face inférieure 14 étagée, avec une partie centrale 15 sur laquelle se raccorde une partie de liaison 20.

Cette dernière présente une forme allongée selon l'axe Z, avec une partie cylindrique 21 d'axe W munie en partie inférieure d'une collerette 22, cette dernière étant prolongée vers le bas par un axe plein fileté 23, de moindre diamètre extérieur que la partie cylindrique 21. La partie cylindrique 21 peut être à symétrie axiale, et de préférence de section carrée. Le diamètre de la partie cylindrique est dans ce cas celui du cercle qui passe par les arêtes.

La partie de liaison 20 et l'embase 10 peuvent être réalisées de façon monolithique en acier, notamment en acier inoxydable.

Le crampon 3 comporte un corps 30 qui est fixé sur la partie de liaison 20.

Dans l'exemple considéré, le corps 30 comporte une partie inférieure 31, par exemple plane et perpendiculaire à l'axe W, qui est prolongée à sa périphérie par une paroi latérale conique 32 s'élargissant vers le haut.

L'extrémité supérieure 33 du corps 30 se situe à une distance d non nulle de la face inférieure 14, et entoure à une distance j non nulle également la partie centrale 15.

Le jeu axial d existant entre la face inférieure 14 et l'extrémité supérieure 33 est par exemple compris entre 0,1 et 1,2 mm.

Le faible espace existant entre le bord supérieur 33 et la face inférieure 14 limite la pénétration de terre ou autres éléments se trouvant sur le terrain dans l'espace intérieur au corps 30, malgré l'absence de joint d'étanchéité. Le cas échéant, un joint est prévu pour fermer cet espace entre le corps 30 et la face inférieure 14.

L'embase 10 peut être plus large au niveau de sa surface de contact avec la semelle que le corps 30 au niveau de son bord supérieur 33.

De préférence, la surface latérale 13 s'inscrit sensiblement dans la continuité de la surface extérieure du corps. En particulier, l'arête formée à la jonction entre la surface latérale 13 de l'embase et la face inférieure 14 de celle-ci tournée vers le corps peut être de diamètre supérieur à celui du bord supérieur 33 du corps 30.

La partie inférieure 31 est traversée par un trou taraudé 36 d'axe W, dans lequel est vissé l'axe fileté 23, et l'extrémité inférieure 23a de ce dernier vient par exemple à affleurement de la face inférieure 35 du corps 30 ou légèrement en retrait de celle-ci.

Le corps 30 est par exemple réalisé en acier inoxydable.

La fixation par vissage du corps 30 sur l'axe 23 permet de monter sur le crampon un corps 30 de forme choisie, sélectionné parmi une gamme de corps 30 préexistants, de formes différentes. A titre d'exemple, on a représenté à la figure 1 un corps 30' additionnel, dont l'état de surface est différent, par exemple rugueux tandis que celui du corps 30 en place est lisse.

La gamme des différents corps pouvant équiper un crampon peut comporter de façon générale au moins deux corps qui diffèrent par l'un au moins de :
- leur longueur,
- leur conicité,
- leur état de surface, par exemple lisse ou rugueux,
- leur matériau constitutif, par exemple métallique ou synthétique,
- leur forme, par exemple de révolution ou non.

La partie de liaison 20 constitue une partie intérieure du crampon qui est la partie instrumentée et le corps 30 constitue une partie extérieure dont le seul lien avec la partie intérieure est au niveau de l'axe fileté 23, qui est le seul lien entre ces deux pièces. Ainsi les efforts transmis du sol à la chaussure passent par la partie de liaison 20.

La partie de liaison 20 constitue une poutre qui se déforme légèrement sous la contrainte. En fonction de la direction et de la norme de la force, les déformations de la poutre ne sont pas identiques. La mesure de ces déformations permet de remonter à la force C exercée sur le crampon. Par exemple, on dimensionne la partie de liaison 20 de telle sorte que la flèche maximale pour une contrainte équivalente à un poids de 100 kg, exercée sur le crampon selon x ou y, entraine une flèche comprise entre 100 et 500 microns, de préférence de l'ordre de 300 microns.

De préférence, la partie de liaison 20 est en acier afin de résister à la contrainte, avec une section assez faible pour avoir des déformations mesurables.

Le crampon 3 est équipé de capteurs renseignant sur le mouvement du corps 30 relativement à l'embase 10 sous l'effet des contraintes s'exerçant sur le crampon 3 au cours du déplacement du porteur.

De préférence, comme illustré, des capteurs sont montés sur la partie de liaison 20 pour mesurer ses déformations, lesquelles sont représentatives des déplacements du corps 30 relativement à l'embase.

Dans l'exemple illustré, on dispose ainsi sur la partie de liaison trois capteurs de façon à mesurer les contraintes exercées selon les axes x, y et z.

Les capteurs 40 destinés à mesurer les contraintes selon les axes x et y sont constitués par des jauges de contraintes disposées sur la partie de liaison 20 de façon à être déformées par une flexion de la partie de liaison, en un emplacement plus proche de l'extrémité supérieure de la partie de liaison raccordée à l'embase que de l'extrémité inférieure de la partie de liaison raccordée au corps du crampon. On bénéficie ainsi d'une amplitude de déformation en flexion de la partie de liaison 20 supérieure à ce qu'elle est à l'extrémité inférieure de celle-ci.

Le capteur 41 destiné à mesurer la contrainte selon l'axe z est disposé sur la partie de liaison 20 en étant plus proche de l'extrémité inférieure de celle-ci que de son extrémité supérieure.

Les capteurs 40 et 41 peuvent être collés à la surface de la partie cylindrique 21, sur des faces respectives de cette dernière.

Les capteurs 40 et 41 sont de préférence entourés par une gaine ou encapsulage d'un matériau qui assure une étanchéité à l'eau, vis-à-vis d'éventuelles pénétrations de liquide par le jeu existant entre le bord supérieur 33 et l'embase 10.

Le choix de la section et de la longueur de la partie de liaison 20 est fait en fonction des caractéristiques et précisions des jauges utilisées.

Par exemple, la longueur / de la partie de liaison 20 mesurée le long de la partie cylindrique 21 entre l'épaulement à la base de la collerette 22 et celui à la base de la partie centrale 15 est comprise entre 6 et 14 mm et la section transversale de la partie cylindrique est par exemple compris entre 10 et 30 mm² pour une partie de liaison réalisée en acier. La partie cylindrique 21 peut être de section carrée, ce qui peut faciliter le montage des capteurs, sur les faces planes de celle-ci.

De préférence, trois demi-pont de jauge sont utilisés, un pour la mesure suivant l'axe x, un pour la mesure suivant l'axe y et un dernier pour la mesure suivant l'axe z.

Les efforts tangentiels selon l'axe x sont obtenus grâce à un demi pont de jauges montées en inverseur, où les jauges remplacent les résistances R₁ et R₂ dans le pont de Wheatstone illustré à la figure 5.

Il en est de même pour la mesure des efforts selon l'axe y, les deux jauges utilisées étant décalées de 90° par rapport aux jauges servant à la mesure des contraintes exercées sur le crampon selon l'axe x

La force normale, c'est-à-dire selon l'axe z, est mesurée via un demi pont de jauges droit, où quatre jauges remplacent les résistances R₁ et R₃ dans le pont de Wheatstone 114 de la figure 5, de façon à mesurer la compression.

Les quatre jauges sont placées sur la partie basse de la partie cylindrique 21, là où la flexion est la plus faible, pour avoir une précision suffisante sur la mesure de compression. On relie deux jauges entre elles électriquement en série sans les inverser pour remplacer la résistance Ri et on fait de même avec les deux autres pour remplacer la résistance R₃. Dans une variante non illustrée, on n'utilise que deux jauges.

Le pont est alimenté par un générateur G, comme illustré. Les signaux issus du pont peuvent, pour chaque voie de mesure, être amplifiés en 110, puis convertis sous forme numérique en 111, et traités par un microcontrôleur en 112, par exemple de type ESP8286 ou analogue, disposant d'une connexion sans fil, par exemple Wifi, permettant de transmettre à distance l'information utile.

Dans l'exemple considéré, on a ainsi quatre fils pour chaque pont, à savoir deux pour l'alimentation du pont et deux pour le retour d'information vers l'amplificateur.

Ces fils électriques passent par un trou 18 réalisé dans l'embase 10, et par un passage central 19 parcourant l'axe 11 et dans lequel débouche le trou 18.

Les fils s'étendent ensuite jusqu'au circuit de traitement 150 présent dans un logement de la semelle, par exemple situé au niveau du talon. La semelle 2 est par exemple réalisée à partir d'une semelle de marque Wiz Wedge, présentant déjà un logement dans le talon pour accueillir le circuit 150.

Les données collectées par le circuit 150 peuvent être envoyées par Wifi ou par n'importe quel autre moyen de communication sans fil adapté à un récepteur distant 200 tel qu'un ordinateur ou autre pouvant faire l'analyse, par exemple téléphone portable ou tablette, comme illustré.

Le cas échéant, une carte mémoire est placée dans la chaussure pour enregistrer les informations.

Une autre solution encore consiste à embarquer directement dans chaque crampon toute la technologie d'acquisition des données. Dans ce cas, un circuit de traitement disposé dans la semelle n'est plus nécessaire.

En variante encore, les crampons 3 communiquent sans fil avec le circuit de traitement 150.

Les informations envoyées depuis la chaussure peuvent être analysées, soit en temps réel, soit a posteriori, par un logiciel permettant de calculer en fonction des contraintes mesurées les efforts exercés sur chaque crampon 3.

Ce logiciel peut afficher les résultats de cette analyse par exemple sous la forme d'une cartographie des efforts entre la chaussure et le terrain à un instant donné.

Il est possible d'analyser les résultats des mesures en fonction des phases de jeu, par exemple course en ligne droite, cadrage-débordement, réception de saut et appuis en mêlée, et de les comparer à des valeurs de référence, de façon à réaliser un suivi de la performance et/ou pouvoir déterminer l'état de fatigue du joueur et/ou un risque de blessure.

Les figures 6a, 6b et 6c illustrent des formes possibles en section de la partie de liaison 20. La partie de liaison 20 peut présenter une section carrée comme illustrée à la figure 6a ou une section circulaire comme illustrée à la figure 6b. Comme illustrée à la figure 6c, la partie de liaison 20 peut présenter une forme générale aplatie de section rectangulaire. Une telle disposition donne à la partie de liaison une forme de lame et permet de réaliser une mesure des contraintes, dans une direction privilégiée x ou y notamment, en fonction de l'orientation de la lame. Une telle forme de la partie de liaison minimise les perturbations de la mesure liées à la torsion de la partie de liaison.

On peut ne pas réaliser de mesure des contraintes exercées suivant l'axe z. Un seul capteur peut être suffisant pour effectuer la mesure de la contrainte exercée suivant l'un des axes x ou y. Dans ce cas, un seul pont de mesure peut être utilisé. Cela peut permettre de réduire le nombre de fils nécessaires pour transmettre les données au circuit de traitement par rapport au mode de réalisation où l'on effectue une mesure suivant les trois axes x, y, z. Dans l'exemple considéré, on peut avoir ainsi quatre fils, à savoir deux pour l'alimentation du pont et deux pour le retour d'information vers l'amplificateur

Dans une variante de réalisation le ou les fils peuvent passer à travers l'embase 10 et sortir sur le dessus de celle-ci, comme représenté figure 7, sans passer par l'axe fileté 23. Ces fils passent par exemple par un trou 18' qui est parallèle à l'axe creux 11. En variante, ils peuvent sortir sur le côté de l'embase 10 par un trou 18" qui est coudé, comme représenté à la figure 8.

On a représenté à la figure 9 un crampon 3 réalisé suivant l'une de ces deux variante, le câble 149 reliant le crampon au circuit de traitement 150 pouvant rester extérieur à la semelle. Ce mode de réalisation permet d'avoir un crampon 3 indépendant de la chaussure 1 et utilisable sur une semelle standard. Le câble 149 peut être collé sur la semelle, le cas échéant.

De préférence, comme illustré à la figure 10, la chaussure 1 peut ne comporter que deux crampons 3a, 3b instrumentés. Chacun peut présenter une partie de liaison en forme de lame 20 et être muni d'un unique capteur permettant, de par l'orientation de la lame, de mesurer les contraintes selon l'axe x ou l'axe y. Le crampon 3a est disposé par exemple sous le gros orteil et l'autre 3b peut être disposé sous les têtes métatarsiennes proche du bord latéral extérieur de la chaussure, proche d'un bord latéral extérieur. Dans l'exemple représenté, le crampon 3a est disposé de telle sorte que la lame se déforme en flexion suivant l'axe x afin de mesurer les contraintes exercées suivant cet axe. Le crampon 3b est disposé de telle sorte que la lame se déforme en flexion suivant l'axe y afin de mesurer les contraintes exercées suivant cet axe. Une telle disposition permet d'évaluer les contraintes exercées sur la chaussure lors d'un cadrage débordement et/ou lors d'une propulsion.

Dans la variante représentée à la figure 11, la partie de liaison 20 évidée formant deux lames parallèles. On peut disposer sur la partie de liaison 20 quatre capteurs 40a, 40b de part et d'autre des deux lames. On peut alors mesurer la force qui s'exerce sur le crampon indépendamment de son point d'application. En effet lorsque la partie de liaison 20 est formée d'une lame simple la mesure du capteur permet uniquement de mesurer le moment de la force exercée sur le crampon. Il est alors nécessaire de connaitre le point d'application pour déduire de ce moment, la force. On a illustré à la figure 12, la déformation subie par le bilame lorsqu'une force F est appliquée.

Les figures 13a, 13b, 13c illustrent des variantes de géométries d'évidemment 24 de la partie de liaison 20. Le choix d'une géométrie particulière peut dépendre des procédés de fabrication et de la résistance souhaitée.

La figure 14 illustre une variante de la fixation du corps 30 sur la partie de liaison. Dans cette variante, la partie de liaison 20 est taraudée. Une vis 25 est vissée dans la partie taraudée de la partie de liaison 20 et fixe ainsi le corps 30 sur celle-ci.

L'invention n'est pas limitée aux l'exemples illustrés sur les figures.

Par exemple, on peut mesurer encore autrement les contraintes s'exerçant sur le crampon, en disposant des capteurs sensibles à la distance séparant le bord supérieur du corps 30 et l'embase 10.

## Revendications

1. Crampon (3) comportant :
- une embase (10) de fixation à une semelle (2) de chaussure à crampons, cette embase venant en appui contre la face inférieure de la semelle,
- un corps (30) de crampon, en définissant au moins partiellement la surface externe,
- une partie de liaison (20) reliant le corps à l'embase, **caractérisé en ce que** celle-ci relie le corps à l'embase de façon à permettre au corps de se déplacer relativement à l'embase sous l'effet d'un effort exercé sur le corps du crampon par le porteur de la chaussure,
- au moins un capteur (40 ; 41) sensible à un déplacement dudit corps et/ou à une déformation de la partie de liaison lors de ce déplacement.

2. Crampon selon la revendication 1, le corps (30) étant fixé de façon amovible sur la partie de liaison (20), notamment en étant vissé sur celle-ci, et/ou le ou les capteurs (40 ; 41) étant disposés sur la partie de liaison (20) et réagissant à une déformation de celle-ci.

3. Crampon selon l'une quelconque des revendications précédentes, comportant trois capteurs (40, 41) disposés de façon à mesurer les contraintes exercées selon les axes x, y et z d'un repère orthonormé associé au crampon, l'axe z étant confondu avec l'axe longitudinal (W) du crampon, la partie de liaison (20) étant notamment de forme allongée selon l'axe z, les capteurs (40) destinés à mesurer les contraintes selon les axes x et y étant par exemple constitués par des jauges de contraintes disposées sur la partie de liaison de façon à être déformées par une flexion de la partie de liaison, lesdites jauges (40) étant notamment plus proches de l'extrémité de la partie de liaison raccordée à l'embase (10) que de l'extrémité de la partie de liaison raccordée au corps (30) du crampon et le capteur (41) destiné à mesurer la contrainte selon l'axe z étant notamment disposé sur la partie de liaison en étant plus proche de l'extrémité de celle-ci raccordée audit corps (30) que de l'extrémité raccordée à l'embase (10).

4. Crampon selon l'une quelconque des revendications précédentes, la partie de liaison comportant une partie cylindrique (21), notamment de section carrée, sur laquelle sont montés le ou les capteurs (40 ; 41).

5. Crampon selon l'une quelconque des revendications précédentes, la partie de liaison (20) comportant une portion (21) formant poutre, en acier, et/ou la partie de liaison (20) étant de section transversale aplatie, notamment étant en forme de lame, le profil de la section transversale de la partie de liaison (20) conférant en particulier une déformabilité préférentielle dans une direction, la partie de liaison étant en particulier évidée, de préférence formée par deux montants parallèles réunis à leurs extrémités.

6. Crampon selon l'une quelconque des revendications précédentes, la partie de liaison (20) étant agencée pour se déformer, lorsqu'une contrainte est exercée latéralement sur celle-ci, en formant une inflexion, la partie de liaison (20) étant notamment équipée d'au moins deux capteurs (40a) disposés de part et d'autre de celle-ci au-dessus de l'inflexion et d'au moins deux autres capteurs (40b) disposés de part et d'autre de la partie de liaison au-dessous de l'inflexion.

7. Crampon selon l'une quelconque des revendications précédentes, l'embase (10) comportant un axe creux fileté (11), vissé sur la semelle, l'axe creux (11) étant notamment parcouru par au moins un câble électrique raccordé audit capteur, et/ou au moins un câble électrique traversant l'embase (10) sans pénétrer dans l'axe creux fileté (11).

8. Crampon selon l'une quelconque des revendications précédentes, comportant un circuit d'acquisition relié au(x) capteur(s) et de préférence une mémoire pour enregistrer des données provenant du ou des capteurs et/ou un système de transmission sans fil de ces données à un système informatique distant (200).

9. Chaussure (1) à crampons, comportant au moins un crampon (3) tel que défini dans l'une quelconque des revendications précédentes.

10. Chaussure selon la revendication 9, comportant un premier crampon (3a) selon l'une des revendications 1 à 8, dont la partie de liaison est agencée pour se déformer de façon privilégiée dans une première direction et un deuxième crampon (3b) selon l'une des revendications 1 à 8, dont la partie de liaison est agencée pour se déformer de façon privilégiée dans une deuxième direction, différente de la première, les parties de liaison (20) des premier (3a) et deuxième (3b) crampons étant notamment en forme de lame dont les plans d'aplatissement sont perpendiculaires entre eux, le premier crampon (3a) étant en particulier situé sous le gros orteil et le deuxième crampon (3b) étant en particulier situé sur le côté latéral extérieur, sensiblement au niveau des têtes métatarsiennes.

11. Chaussure selon la revendication précédente, la chaussure ne comportant que deux crampons instrumentés (3a, 3b) selon l'une des revendications 1 à 8 et comportant notamment un circuit (150) d'acquisition relié au(x) capteur(s) (40, 41), le circuit d'acquisition (150) étant de préférence disposé dans la semelle (2), le circuit d'acquisition (150) comportant en particulier une mémoire pour enregistrer des données provenant du ou des capteurs et/ou un système de transmission sans fil de ces données à un système informatique distant (200).

12. Chaussure selon la revendication précédente, étant une chaussure pour joueur de football ou de rugby.

13. Ensemble comportant une chaussure telle que définie dans l'une des revendications 9 à 12 et au moins un corps (30') de crampon additionnel pouvant être substitué à celui (30) présent sur la partie de liaison et présentant un état de surface et/ou une forme différente et/ou un matériau différent.

14. Procédé d'acquisition de données représentatives d'au moins une contrainte mécanique (C) s'exerçant sur les crampons (3) d'une chaussure à crampons lorsque la chaussure est portée par une personne, dans lequel des données représentatives de ladite contrainte sont acquises à l'aide d'un crampon tel que défini dans l'une quelconque des revendications 1 à 7.

15. Procédé de configuration d'une chaussure à crampons, dans lequel on procède à une acquisition de données à l'aide du procédé selon la revendication précédente, l'on analyse ces données et l'on sélectionne une forme de crampon parmi plusieurs en fonction des données ainsi analysées.

## Patentansprüche

1. Stollen (3), welcher aufweist:
- einen Basisteil (10) zur Befestigung an einer Sohle (2) eines Stollenschuhs, wobei dieser Basisteil an der Unterseite der Sohle zur Anlage kommt,
- einen Körper (30) des Stollens, der von diesem wenigstens teilweise die Außenfläche definiert,
- einen Verbindungsteil (20), der den Körper mit dem Basisteil verbindet, **dadurch gekennzeichnet, dass** er den Körper mit dem Basisteil derart verbindet, dass dem Körper ermöglicht wird, sich unter der Einwirkung einer Kraft, die vom Träger des Schuhs auf den Körper des Stolles ausgeübt wird, relativ zum Basisteil zu bewegen,
- mindestens einen Sensor (40; 41), der für eine Bewegung des Körpers und/oder für eine Verformung des Verbindungsteils bei dieser Bewegung empfindlich ist.

2. Stollen nach Anspruch 1, wobei der Körper (30) lösbar am Verbindungsteil (20) befestigt ist, insbesondere indem er auf diesen aufgeschraubt ist, und/oder wobei die Sensoren (40; 41) am Verbindungsteil (20) angeordnet sind und auf eine Verformung desselben reagieren.

3. Stollen nach einem der vorhergehenden Ansprüche, welcher drei Sensoren (40, 41) aufweist, die so angeordnet sind, dass sie die Beanspruchungen entlang der x-, y- und z-Achse eines orthonormierten Koordinatensystems messen, das dem Stollen zugeordnet ist, wobei die z-Achse mit der Längsachse (W) des Stollens zusammenfällt, der Verbindungsteil (20) insbesondere von lang gestreckter Form entlang der z-Achse ist, die Sensoren (40), die dazu bestimmt sind, die Beanspruchungen entlang der x- und y-Achse zu messen, zum Beispiel aus Dehnungsmessstreifen bestehen, die so am Verbindungsteil angeordnet sind, dass sie durch eine Biegung des Verbindungsteils verformt werden, die Messstreifen (40) insbesondere dem an den Basisteil (10) angeschlossenen Ende des Verbindungsteils näher sind als dem an den Körper (30) des Stollens angeschlossenen Ende des Verbindungsteils und der Sensor (41), der dazu bestimmt ist, die Beanspruchung entlang der z-Achse zu messen, insbesondere so am Verbindungsteil angeordnet ist, dass er dem an den Körper (30) angeschlossenen Ende desselben näher ist als dem an den Basisteil (10) angeschlossenen Ende.

4. Stollen nach einem der vorhergehenden Ansprüche, wobei der Verbindungsteil einen zylindrischen Teil (21) aufweist, insbesondere mit quadratischem Querschnitt, an dem der oder die Sensoren (40; 41) angebracht sind.

5. Stollen nach einem der vorhergehenden Ansprüche, wobei der Verbindungsteil (20) einen einen Träger bildenden Abschnitt (21) aus Stahl aufweist und/oder der Verbindungsteil (20) einen abgeflachten Querschnitt aufweist, insbesondere mit einer Blattform, wobei das Profil des Querschnitts des Verbindungsteils (20) insbesondere eine Verformbarbarkeit vorzugsweise in einer Richtung verleiht, wobei der Verbindungsteil insbesondere ausgespart ist und vorzugsweise von zwei parallelen Vertikalstäben gebildet wird, die an ihren Enden vereinigt sind.

6. Stollen nach einem der vorhergehenden Ansprüche, wobei der Verbindungsteil (20) so ausgebildet ist, dass er sich verformt, wenn eine Beanspruchung seitlich auf ihn ausgeübt wird, indem er sich einbiegt, wobei der Verbindungsteil (20) insbesondere mit mindestens zwei Sensoren (40a) ausgestattet ist, die beiderseits desselben oberhalb der Einbiegung angeordnet sind, und mit mindestens zwei weiteren Sensoren (40b), die beiderseits des Verbindungsteils unterhalb der Einbiegung angeordnet sind.

7. Stollen nach einem der vorhergehenden Ansprüche, wobei der Basisteil (10) einen mit einem Gewinde versehenen Hohlbolzen (11) aufweist, der auf die Sohle geschraubt ist, wobei der Hohlbolzen (11) insbesondere von mindestens einem elektrischen Kabel durchquert wird, das an den Sensor angeschlossen ist, und/oder mindestens ein elektrisches Kabel, das den Basisteil (10) durchquert, ohne in den mit einem Gewinde versehenen Hohlbolzen (11) einzudringen.

8. Stollen nach einem der vorhergehenden Ansprüche, welcher eine Erfassungsschaltung aufweist, die mit dem (den) Sensor(en) verbunden ist, und vorzugsweise einen Speicher zum Aufzeichnen von Daten, die von dem oder den Sensor(en) stammen, und/oder ein System zur drahtlosen Übertragung dieser Daten an ein entferntes Computersystem (200) .

9. Schuh (1) mit Stollen, der mindestens einen Stollen (3) aufweist, wie in einem der vorhergehenden Ansprüche definiert.

10. Schuh nach Anspruch 9, welcher einen ersten Stollen (3a) nach einem der Ansprüche 1 bis 8 aufweist, dessen Verbindungsteil dazu eingerichtet ist, sich bevorzugt in einer ersten Richtung zu verformen, und einen zweiten Stollen (3b) nach einem der Ansprüche 1 bis 8, dessen Verbindungsteil dazu eingerichtet ist, sich bevorzugt in einer zweiten Richtung zu verformen, die von der ersten verschieden ist, wobei die Verbindungsteile (20) des ersten (3a) und des zweiten (3b) Stollens insbesondere die Form von Blättern aufweisen, deren Abflachungsebenen zueinander senkrecht sind, wobei der erste Stollen (3a) sich insbesondere unter der großen Zehe befindet und der zweite Stollen (3b) sich insbesondere an der seitlichen Außenseite befindet, im Wesentlichen an den Mittelfußköpfchen.

11. Schuh nach dem vorhergehenden Anspruch, wobei der Schuh nur zwei instrumentierte Stollen (3a, 3b) nach einem der Ansprüche 1 bis 8 aufweist und insbesondere eine Erfassungsschaltung (150) aufweist, die mit dem (den) Sensor(en) (40, 41) verbunden ist, wobei die Erfassungsschaltung (150) vorzugsweise in der Sohle (2) angeordnet ist, wobei die Erfassungsschaltung (150) insbesondere einen Speicher zum Aufzeichnen von Daten, die von dem oder den Sensor (en) stammen, und/oder ein System zur drahtlosen Übertragung dieser Daten an ein entferntes Computersystem (200) aufweist.

12. Schuh nach dem vorhergehenden Anspruch, welcher ein Schuh für einen Football- oder Rugby-Spieler ist.

13. Anordnung, welche einen Schuh aufweist, wie in einem der Ansprüche 9 bis 12 definiert, und mindestens einen zusätzlichen Stollenkörper (30'), der denjenigen (30) ersetzen kann, der am Verbindungsteil vorhanden ist, und einen anderen Oberflächenzustand und/oder eine andere Form und/oder ein anderes Material aufweist.

14. Verfahren zur Erfassung von Daten, die für mindestens eine mechanische Beanspruchung (C) repräsentativ sind, die auf die Stollen (3) eines Stollenschuhs ausgeübt wird, wenn der Schuh von einer Person getragen wird, wobei die für die Beanspruchung repräsentativen Daten mithilfe eines Stollens erfasst werden, wie in einem der Ansprüche 1 bis 7 definiert.

15. Verfahren zur Konfiguration eines Stollenschuhs, wobei eine Erfassung von Daten mithilfe des Verfahrens nach dem vorhergehenden Anspruch durchgeführt wird, diese Daten analysiert werden und in Abhängigkeit von den so analysierten Daten eine Stollenform aus mehreren ausgewählt wird.

## Claims

1. Stud (3) comprising:
- a base (10) for fixing to a sole (2) of a studded shoe or boot, this base coming to bear against the underside face of the sole,
- a stud body (30) at least partially delineating the external surface of the stud,
- a connecting part (20) connecting the body to the base, **characterized in that** this part connects the body to the base in such a way as to allow the body to move relative to the base under the effect of a load applied to the body of the stud by the wearer of the shoe or boot,
- at least one sensor (40; 41) sensitive to a movement of said body and/or to a deformation of the connecting part during this movement.

2. Stud according to Claim 1, the body (30) being fixed removably to the connecting part (20), notably by being screwed onto the latter, and/or the sensor or sensors (40; 41) being arranged on the connecting part (20) and reacting to a deformation thereof.

3. Stud according to any one of the preceding claims, comprising three sensors (40, 41) arranged in such a way as to measure strain applied along the axes x, y and z of an orthonormal frame of reference associated with the stud, the axis z being coincident with the longitudinal axis (W) of the stud, the connecting part (20) being notably a shape that is elongate along the axis z, the sensors (40) intended to measure the strains along the axes x and y consisting, for example, of strain gauges arranged on the connecting part in such a way as to be deformed by bending of the connecting part, said gauges (40) being notably closer to that end of the connecting part that is connected to the base (10) than to that end of the connecting part that is connected to the body (30) of the stud, and the sensor (41) intended to measure strain along the axis z notably being arranged on the connecting part closer to that end thereof that is connected to said body (30) than to the end that is connected to the base (10).

4. Stud according to any one of the preceding claims, the connecting part comprising a cylindrical part (21), notably of square cross section, on which the sensor or sensors (40; 41) are mounted.

5. Stud according to any one of the preceding claims, the connecting part (20) comprising a beam-forming portion (21) made of steel, and/or the connecting part (20) being of flattened, notably blade-shaped, cross section, the profile of the cross section of the connecting part (20) in particular conferring preferential deformability in one direction, the connecting part in particular being hollowed, preferably formed by two parallel uprights connected via their ends.

6. Stud according to any one of the preceding claims, the connecting part (20) being designed to deform when a strain is imposed laterally on it, forming an inflection, the connecting part (20) notably being equipped with at least two sensors (40a) arranged one on each side thereof, above the inflection, and with at least two other sensors (40b) arranged one on each side of the connecting part below the inflection.

7. Stud according to any one of the preceding claims, the base (10) having a threaded hollow rod (11), screwed onto the sole, the hollow rod (11) notably having passing through it at least one electrical cable connected to said sensor and/or at least one electrical cable passing through the base (10) without entering the threaded hollow rod (11).

8. Stud according to any one of the preceding claims, comprising an acquisition circuit connected to the sensor(s) and preferably a memory for logging data originating from the sensor or sensors and/or a wireless transmission system for transmitting these data to a remote computer system (200).

9. Studded shoe or boot (1) comprising at least one stud (3) as defined in any one of the preceding claims.

10. Shoe or boot according to Claim 9, comprising a first stud (3a) according to one of Claims 1 to 8, of which the connecting part is designed to deform more readily in a first direction, and a second stud (3b) according to one of Claims 1 to 8, the connecting part of which is designed to deform more readily in a second direction, different from the first, the connecting parts (20) of the first (3a) and second (3b) studs being notably blade-shaped with the planes of flattening perpendicular to one another, the first stud (3a) being in particular situated beneath the big toe and the second stud (3b) being in particular situated on the outer lateral side, substantially level with the metatarsal heads.

11. Shoe or boot according to the preceding claim, the shoe or boot having just two instrumented studs (3a, 3b) according to one of Claims 1 to 8 and notably comprising an acquisition circuit (150) connected to the sensor(s) (40, 41), the acquisition circuit (150) preferably being arranged in the sole (2), the acquisition circuit (150) in particular comprising a memory for logging the data originating from the sensor or sensors and/or a wireless transmission system for transmitting these data to a remote computer system (200).

12. Shoe or boot according to the preceding claim, being a boot for a player of football or rugby.

13. Assembly comprising a shoe or boot as defined in one of Claims 9 to 12 and at least one additional stud body (30') that can be substituted for the one (30) present on the connecting part and having a different surface finish and/or a different shape and/or a different material.

14. Method for the acquisition of data indicative of at least a mechanical strain (C) imposed on the studs (3) of a studded shoe or boot when the shoe or boot is being worn by an individual, wherein data indicative of said strain are acquired by means of a stud as defined in any one of Claims 1 to 7.

15. Method for configuring a studded shoe or boot, wherein data is acquired using the method according to the preceding claim, these data are analysed, and a form of stud is selected from a number of forms on the basis of the data thus analysed.
